# FASCICULE DE BREVET EUROPEEN

(11) **EP 2 166 619 B1**
(45) Date de publication et mention de la délivrance du brevet: **25.07.2012**
(21) Numéro de dépôt: 09170479.1
(22) Date de dépôt: 16.09.2009
(51) Int. Cl.: H01R 4/24

(54) **Dispositif de raccordement electrique auto-denudant**
Self-stripping electrical connection device
Automatisch freilegende elektrische Anschlussvorrichtung

(30) Priorité: 17.09.2008 FR 0856252
(43) Date de publication de la demande: 24.03.2010
(73) Titulaire: SYS, 74300 Thyez (FR)
(72) Inventeur: Saligny, Yves, 74300 Thyez (FR)
(74) Mandataire: Poncet, Jean-François

(56) Documents cités:
- DE-U- 7 036 215
- FR-A- 1 362 994
- FR-A- 2 330 160
- FR-A- 2 376 531
- FR-A- 2 618 611
- FR-A- 2 743 944
- FR-A- 2 764 125
- FR-A- 2 782 194

## Description

La présente invention concerne des dispositifs de raccordement électrique et mécanique auto-dénudants permettant de raccorder des conducteurs électriques à gaine isolante à un appareillage électrique.

La fonction de tels dispositifs de raccordement électrique et mécanique est de permettre une connexion électrique et une fixation mécanique de conducteurs électriques à gaine isolante par simple poussée du conducteur électrique, et sans dénudage préalable de ce conducteur électrique.

On connaît déjà de tels dispositifs de raccordement électrique et mécanique, décrits notamment dans les documents FR 2 782 194, FR 2 819 348 et EP 1 643 600. Ces dispositifs comportent une boucle de raccordement à corps conducteur élastiquement déformable ayant deux flasques opposés se rapprochant progressivement l'un de l'autre jusqu'à deux lèvres longitudinales séparées l'une de l'autre par une fente longitudinale de raccordement qui se développe le long d'un axe longitudinal. La fente longitudinale de raccordement a au moins, en extrémité, une embouchure d'introduction et de dénudage évasée en V et bordée par des arêtes tranchantes.

Dans ces dispositifs de raccordement connus, l'embouchure d'introduction et de dénudage évasée en V à arêtes tranchantes est en retrait de l'extrémité du corps tubulaire. Les lèvres longitudinales forment chacune un bord longitudinal libre de l'un des flasques. Depuis la fente longitudinale de raccordement, les arêtes tranchantes de la zone d'embouchure vont en s'écartant l'une de l'autre et en s'écartant de l'axe longitudinal de la fente longitudinale de raccordement selon le même côté que les flasques.

Par l'élasticité du corps tubulaire, ces dispositifs de raccordement connus permettent une certaine adaptation à des diamètres différents de conducteurs à raccorder.

Mais une difficulté est d'assurer un bon contact électrique, ce qui nécessite à la fois l'utilisation d'un matériau bon conducteur de l'électricité pour réaliser le corps, et l'utilisation de moyens procurant une pression de contact suffisante. Ces deux exigences sont contradictoires, par le fait que les matériaux bons conducteurs de l'électricité n'ont en principe pas de bonnes propriétés mécaniques garantissant une pression de contact suffisante assurée par le corps tubulaire lui-même. Il faudrait utiliser un matériau qui soit à la fois bon conducteur et suffisamment raide, et le compromis est difficile à atteindre.

Pour augmenter la raideur du ressort formé par le corps tubulaire, et permettre ainsi une plus grande pression de contact, le document FR 2 782 194 a proposé d'ajouter, autour du corps tubulaire conducteur, un renfort métallique extérieur réalisé dans un matériau élastique et qui exerce, sur la pièce conductrice, une force de rappel élastique dans le sens d'un rapprochement des lèvres de la fente de dénudage et de retenue. Un inconvénient est que cela complique le dispositif, par l'utilisation de deux matériaux différents, l'un pour réaliser le corps tubulaire conducteur à bonne conductivité électrique, et l'autre pour réaliser le renfort extérieur à plus forte raideur. Outre cette complication, l'utilisation de matériaux différents fait courir un risque de corrosion galvanique lorsque le dispositif de raccordement est destiné à être utilisé dans des atmosphères conductrices.

On connaît par ailleurs, du document FR 2 618 611 A, un dispositif de raccordement auto-dénudant conforme au préambule de la revendication 1. Dans ce dispositif, les arêtes tranchantes se développent essentiellement dans deux volets intérieurs raccordés aux rebords latéraux, et elles vont en s'écartant l'une de l'autre en se rapprochant tout d'abord de l'axe longitudinal de la fente et en se développant dans la même direction que les flasques.

Il en résulte que les volets intérieurs introduisent une flexibilité difficilement contrôlable, leur raccordement aux flasques du corps étant assuré par des portions à section réduite et complexe. En outre, cette structure conduit à un encombrement transversal excessif du dispositif.

Le problème proposé par la présente invention est ainsi de concevoir une nouvelle structure de dispositif de raccordement électrique auto-dénudant polyvalent qui, pour une large gamme de diamètres de conducteurs à raccorder, à la fois assure une bonne conduction électrique, un contact électrique à forte pression, un dénudage efficace du conducteur, une absence de risque de corrosion galvanique, et un plus faible coût de production grâce à une structure simplifiée.

Pour atteindre ces buts ainsi que d'autres, l'invention propose un dispositif de raccordement électrique auto-dénudant pour le raccordement d'au moins un conducteur électrique à âme conductrice entourée d'une gaine isolante, le dispositif comprenant une boucle de raccordement à corps conducteur élastiquement déformable ayant deux flasques opposés, reliés l'un à l'autre par un pont de liaison, et se rapprochant l'un de l'autre jusqu'à deux lèvres longitudinales respectives séparées l'une de l'autre par une fente longitudinale de raccordement se développant le long d'un axe longitudinal, le corps ayant au moins une embouchure d'introduction et de dénudage évasée en V et bordée par des arêtes tranchantes ; les lèvres longitudinales se raccordent chacune à un rebord latéral se développant latéralement depuis la fente longitudinale de raccordement à l'opposé des flasques respectifs ; dans la zone d'embouchure évasée d'introduction et de dénudage, les lèvres longitudinales comportent chacune un prolongement longitudinal respectif ayant un tronçon du rebord latéral respectif et ayant l'une des arêtes tranchantes respective ; chaque arête tranchante se développe entièrement dans le rebord latéral respectif ; les arêtes tranchantes de la zone d'embouchure évasée d'introduction et de dénudage vont à la fois en s'écartant l'une de l'autre vers l'extérieur et en s'écartant depuis l'axe longitudinal à l'opposé des flasques.

La présence des rebords latéraux augmente la rigidité de la structure, et permet de reporter dans la zone de dénudage d'extrémité les efforts de tenue assurés par toute la longueur du corps conducteur élastiquement déformable. En effet, la présence des rebords latéraux donne une rigidité suffisante aux lèvres longitudinales pour permettre de réaliser des prolongements longitudinaux rigides et une inversion de l'orientation de l'embouchure en V, ce qui favorise le dénudage et évite l'agression de l'âme du conducteur à raccorder. Et la réalisation des arêtes tranchantes dans les rebords latéraux assure une liaison directe et rigide des arêtes tranchantes avec la partie principale du corps, permettant de maîtriser, pour une large gamme de diamètres de conducteurs, les efforts de serrage et les déplacements des arêtes tranchantes lors de l'engagement des conducteurs à raccorder.

Grâce à la présence des prolongements longitudinaux, le dispositif de raccordement permet de raccorder à la fois, sans modification du dispositif, soit une extrémité d'un conducteur, soit une partie intermédiaire d'un conducteur qui peut alors dépasser radialement de part et d'autre du corps.

Selon un mode de réalisation avantageux, les rebords latéraux peuvent avoir chacun une forme en portion de cylindre à profil transversal curviligne ou en arc de cercle. Une telle forme est plus facile à réaliser et donne à la fois de bons résultats de rigidité et une forme plus régulière des arêtes tranchantes, pour un dénudage efficace et non agressif pour l'âme du fil.

Selon un mode de réalisation avantageux, les arêtes tranchantes peuvent comporter des tronçons d'arête tranchante localement repliés vers l'intérieur pour retenir le conducteur électrique.

De préférence, en l'absence de contrainte extérieure exercée sur le corps de boucle de raccordement, la fente longitudinale de raccordement peut présenter une largeur qui va en diminuant progressivement en direction de la zone d'embouchure évasée d'introduction et de dénudage. De la sorte, on bénéficie d'une précontrainte du corps, pour augmenter l'effet de retenue du conducteur dans le dispositif de raccordement. Le dispositif de raccordement est ainsi adapté pour retenir une gamme plus étendue de diamètres de conducteurs électriques.

Pour cela, les flasques peuvent comporter chacun une ligne de pliure en diagonale à partir de laquelle le flasque est plié vers l'intérieur.

Selon un premier mode de réalisation du corps :
- le pont de liaison relie les flasques selon leurs bords longitudinaux respectifs opposés à la fente longitudinale de raccordement,
- dans une zone distale de fente longitudinale de raccordement à l'écart de l'embouchure évasée d'introduction et de dénudage, les lèvres longitudinales du corps sont retenues l'une vers l'autre par des moyens de retenue s'opposant à leur écartement relatif.

De la sorte, les moyens de retenue augmentent sensiblement la raideur du corps, s'opposant à l'écartement des lèvres longitudinales, sans nécessiter le recours à un matériau plus rigide. La combinaison des moyens de retenue et des rebords latéraux permet de transmettre aux arêtes tranchantes l'effort de retenue exercé par les moyens de retenue.

Selon une réalisation pratique, les moyens de retenue peuvent comporter une patte transversale venant s'encliqueter sur un décrochement opposé, réalisant un accrochage pivotant d'axe transversal. On évite ainsi de perturber les mouvements élastiques de la zone d'embouchure et de dénudage par une quelconque rigidité des moyens de retenue.

Selon un second mode de réalisation du corps, on prévoit que :
- le pont de liaison relie les flasques selon leurs bords transversaux respectifs opposés à l'embouchure évasée d'introduction et de dénudage,
- selon une portion opposée à la fente longitudinale de raccordement, les flasques sont retenus l'un vers l'autre par des moyens de retenue s'opposant à leur écartement relatif.

Dans tous les modes de réalisation précédents, le dispositif de raccordement peut avantageusement comporter en outre un renfort élastique, rapporté, qui sollicite élastiquement les lèvres longitudinales l'une vers l'autre.

Le renfort élastique peut avantageusement être une structure à fente longitudinale, avec des excroissances longitudinales venant serrer l'un vers l'autre les prolongements longitudinaux du corps.

Selon une possibilité, le renfort élastique peut être rapporté coulissant longitudinalement par rapport au corps de boucle de raccordement, de sorte que sa position longitudinale est réglable pour adapter la force de serrage des lèvres longitudinales dans la zone d'embouchure évasée d'introduction et de dénudage.

De préférence, le renfort élastique peut être engagé à l'intérieur du corps, avec ses deux excroissances longitudinales sortant à l'extérieur du corps pour s'appliquer sur les faces externes respectives des prolongements longitudinaux du corps. Cette disposition favorise le couplage mécanique entre le renfort élastique et le corps, et permet de donner à l'ensemble une précontrainte favorisant le serrage des lèvres longitudinales. En outre, l'encombrement du dispositif est plus réduit qu'avec un renfort élastique externe.

On notera que cette disposition particulière du renfort élastique à l'intérieur du corps peut être appliquée à toute autre structure de corps, par exemple les corps décrits dans les documents d'art antérieur précités, et constitue ainsi une invention indépendante.

D'autres objets, caractéristiques et avantages de la présente invention ressortiront de la description suivante de modes de réalisation particuliers, faite en relation avec les figures jointes, parmi lesquelles :
- la figure 1 illustre, en perspective, une boucle de raccordement selon un premier mode de réalisation à structure monobloc ;
- les figures 2, 3, 4 et 5 illustrent, respectivement en vue de face, en vue de côté droit, en vue d'arrière et en vue de dessous, la boucle de raccordement selon la figure 1 ;
- la figure 6 illustre, en perspective, une structure de renfort élastique selon un mode de réalisation de l'invention ;
- les figures 7, 8, 9, 10, 11 et 12 illustrent le renfort élastique de la figure 1, respectivement en vue de face, en vue de côté droit, en vue d'arrière, en vue de côté gauche, en vue de dessus et en vue de dessous ;
- la figure 13 illustre, en perspective, la boucle de raccordement d'un dispositif de raccordement électrique auto-dénudant selon un second mode de réalisation de l'invention, comprenant un corps de boucle de raccordement selon les figures 1 à 5 associé à un renfort élastique selon les figures 6 à 12 ;
- les figures 14, 15, 16, 17 et 18 illustrent la boucle de raccordement de la figure 13, respectivement en vue de face, en vue de côté droit, en vue de côté gauche, en vue de dessus et en vue de dessous ;
- la figure 19 illustre, en perspective, un couple de boucles de raccordement selon les figures 13 à 18, recevant deux conducteurs à connecter ;
- la figure 20 est une vue en perspective en coupe longitudinale partielle d'un dispositif de raccordement incorporant les boucles de raccordement de la figure 19 ;
- la figure 21 est une vue en perspective en coupe partielle du dispositif de raccordement de la figure 20, recevant deux conducteurs à connecter ;
- la figure 22 illustre en perspective une boucle de raccordement selon un troisième mode de réalisation ;
- les figures 23, 24, 25 et 26 illustrent la boucle de la figure 22 , respectivement en vue de côté gauche, en vue de face, en vue de côté droit et en vue de dessus ;
- la figure 27 illustre en perspective une structure de renfort élastique selon un second mode de réalisation de l'invention ;
- la figure 28 est une vue en perspective éclatée montrant le corps de boucle de la figure 22 et le renfort élastique de la figure 27, avant assemblage ;
- la figure 29 illustre en perspective une structure de dispositif de raccordement électrique auto-dénudant selon un quatrième mode de réalisation de l'invention, comprenant le corps de boucle et le renfort élastique de la figure 28 ;
- la figure 30 est une vue en perspective en coupe partielle d'un dispositif de raccordement incorporant une boucle de raccordement selon l'un des modes de réalisation précédents, avec un boîtier et un poussoir agissant sur les lèvres de la boucle de raccordement en une première position ;
- la figure 31 est une vue similaire du dispositif de la figure 30 avec le poussoir en une seconde position ;
- la figure 32 est une vue en perspective d'une boucle de raccordement selon un autre mode de réalisation de l'invention ;
- la figure 33 illustre en perspective une structure de dispositif de raccordement électrique incorporant le corps de boucle de la figure 32 et un renfort élastique ; et
- la figure 34 illustre en perspective un dispositif de raccordement électrique auto-dénudant selon l'invention à trois connecteurs parallèles doubles.

On considère tout d'abord le mode de réalisation des figures 1 à 5.

Dans ce mode de réalisation, un dispositif de raccordement électrique auto-dénudant selon l'invention comprend une boucle de raccordement 100 à corps 1 monobloc, réalisé en un métal bon conducteur de l'électricité tel qu'un alliage de cuivre, obtenu par découpage et pliage d'un flan de métal.

Le corps 1 comprend de façon générale deux flasques opposés 2 et 3, reliés l'un à l'autre par un pont de liaison 4, et se rapprochant progressivement l'un de l'autre jusqu'à deux lèvres longitudinales 6 et 7 respectives proches l'une de l'autre et séparées l'une de l'autre par une fente longitudinale de raccordement 5 qui se développe le long d'un axe longitudinal I-I.

La fente longitudinale de raccordement 5 comprend, à l'une de ses extrémités longitudinales, une embouchure d'introduction et de dénudage 8, de forme évasée en V ouverte vers l'extérieur, comme on le voit mieux sur la figure 5, et bordée par des arêtes tranchantes 9 et 10 faisant directement suite aux lèvres longitudinales 6 et 7 respectives.

Les lèvres longitudinales 6 et 7 se raccordent chacune à un rebord latéral respectif 6a ou 7a qui se développe depuis la fente longitudinale de raccordement 5 à l'opposé des flasques respectifs 2 et 3. Depuis la fente longitudinale de raccordement 5, les rebords latéraux 6a et 7a se développent à l'écart l'un de l'autre. Dans la réalisation illustrée, les rebords latéraux 6a et 7a ont chacun une forme en portion de cylindre d'axe longitudinal et à profil transversal en arc de cercle : voir notamment la figure 3.

Les lèvres 6 et 7 forment ainsi les zones des flasques les plus proches l'une de l'autre, tout en pouvant s'écarter l'une de l'autre pour le passage d'un conducteur électrique engagé en force à l'encontre de la force de rappel élastique produite par le corps 1.

Sur les figures 1 à 5, on voit que les rebords latéraux 6a et 7a sont présents à la fois dans la zone d'embouchure évasée d'introduction et de dénudage 8 et le long de toute la longueur de la fente longitudinale de raccordement 5.

Dans la zone d'embouchure évasée d'introduction et de dénudage 8, les lèvres longitudinales 6 et 7 comportent chacune un prolongement longitudinal respectif 6b ou 7b, s'étendant sensiblement parallèlement à la direction de l'axe longitudinal I-I.

Chacun des prolongements longitudinaux respectifs 6b et 7b comporte un tronçon du rebord latéral respectif 6a ou 7a, et comporte l'une des deux arêtes tranchantes respectives 9 ou 10 qui se développe dans le tronçon de rebord latéral respectif 6a ou 7a. Les arêtes tranchantes 9 et 10 sont ainsi directement en continuité des lèvres longitudinales 6 et 7.

Grâce à la présence des rebords latéraux 6a et 7a, les zones des lèvres 6 et 7 du corps 1, ainsi que leurs prolongements 6b et 7b, forment deux poutres longitudinales extrêmement rigides, aptes à transmettre aux arêtes tranchantes 9 et 10 les efforts de serrage élastique venant du corps 1.

Du fait de la présence des rebords latéraux 6a et 7a qui s'écartent l'un de l'autre, les arêtes tranchantes 9 et 10 de la zone d'embouchure évasée d'introduction et de dénudage 8 vont à la fois en s'écartant l'une de l'autre vers l'extérieur et en s'écartant depuis l'axe longitudinal 1-1 à l'opposé des flasques 2 et 3, comme on le voit sur les figures. On réalise ainsi des arêtes 9 et 10 hélicoïdales qui sont tranchantes pour la gaine des conducteurs électriques mais qui sont peu agressives pour des conducteurs multibrins.

Dans la réalisation illustrée sur les figures 1 à 5, le corps 1 de boucle de raccordement 100 est longitudinalement en retrait de la zone d'embouchure évasée d'introduction et de dénudage 8, formant un évidement opposé à la fente longitudinale de raccordement 5 dans la zone d'embouchure évasée d'introduction et de dénudage 8.

Les prolongements longitudinaux 6b et 7b peuvent avantageusement être limités par des arêtes intérieures 9a et 10a localement repliées vers l'intérieur pour retenir le conducteur électrique avec un effet de harpon.

Dans une zone distale de fente longitudinale de raccordement 5, à l'écart de l'embouchure évasée d'introduction et de dénudage 8, par exemple à l'extrémité opposée de la fente longitudinale de raccordement 5 comme illustré sur les figures 1 à 5, les lèvres longitudinales 6 et 7 de la fente longitudinale de raccordement 5 sont retenues l'une vers l'autre par des moyens de retenue 11 s'opposant à leur écartement relatif.

En pratique, les moyens de retenue 11 peuvent comporter une patte transversale 11 a (figure 17) venant s'encliqueter sur un décrochement 11 b opposé pour réaliser un accrochage pivotant d'axe transversal II (figure 1).

Comme on le voit sur les figures 1 à 5, lorsque le corps 1 est au repos, c'est-à-dire en l'absence de contrainte exercée sur lui-même, la fente longitudinale de raccordement 5 a elle-même une forme en V en présentant une largeur qui va en diminuant progressivement en direction de la zone d'embouchure évasée d'introduction et de dénudage 8.

Pour former le corps 1 de façon à rapprocher l'une de l'autre les arêtes tranchantes 9 et 10, éventuellement jusqu'à leur contact, ou encore pour que la fente longitudinale de raccordement 5 présente une largeur qui va en diminuant progressivement en direction de la zone d'embouchure évasée d'introduction et de dénudage 8, les flasques latéraux 2 et 3 du corps 1 sont pliés vers l'intérieur selon une diagonale telle que la ligne de pliure 2a pour le flasque latéral 2, et la ligne de pliure 3a concernant le flasque latéral 3. La diagonale est orientée de façon à s'écarter de la fente longitudinale de raccordement 5 dans la zone de l'embouchure d'introduction et de dénudage 8.

A titre d'exemple, les figures montrent une ligne de pliure 2a ou 3a selon laquelle l'angle de pliage β définitif (figure 3) est d'environ 15°. Cette valeur pourra être adaptée en fonction des dimensions du dispositif de raccordement.

En pratique, à partir d'un flan de matériau approprié, on réalise successivement les pliures 2a et 3a, puis le pont de liaison 4, et enfin l'accrochage par les moyens de retenue 11. De la sorte, les moyens de retenue 11 permettent d'armer le corps 1, c'est-à-dire de le mettre en précontrainte pour assurer une force de serrage relatif satisfaisante des lèvres longitudinales 6 et 7 l'une vers l'autre quel que soit le diamètre des conducteurs que l'on engage entre les lèvres longitudinales 6 et 7 pour leur raccordement.

Les figures 13 à 18 illustrent un second mode de réalisation d'un dispositif de raccordement électrique auto-dénudant selon l'invention.

Dans ce second mode de réalisation, la boucle de raccordement 101 n'est plus monobloc, mais comprend deux pièces, à savoir un corps élastique 1 tel que celui illustré précédemment sur les figures 1 à 5, et un renfort élastique 20, qui est rapporté, et qui sollicite élastiquement les lèvres longitudinales 6 et 7 du corps 1 l'une vers l'autre.

On considère maintenant les figures 6 à 12, qui illustrent plus en détail la structure du renfort élastique 20.

Comme on le voit sur ces figures, le renfort élastique 20 est également une structure fendue, avec une fente longitudinale 21, deux flasques latéraux 22 et 23 reliés l'un à l'autre par un pont de liaison 24.

Le renfort élastique 20 comporte des excroissances longitudinales 25 et 26 prolongeant respectivement les flasques latéraux 22 et 23, avec des pattes de retour 25a et 26a respectives.

Le renfort élastique 20 comporte une ligne de pliure en diagonale 22a sur le flasque latéral 22, et une ligne de pliure en diagonale 23a sur le flasque latéral 23. Ainsi, le renfort élastique 20 peut être armé et précontraint, de la même manière que le corps 1.

En position assemblée, telle qu'illustrée sur les figures 13 et suivantes, le renfort élastique 20 représenté sur les figures 6 à 12 est engagé à l'intérieur du corps 1. Ses deux excroissances longitudinales 25 et 26 sortent à l'extérieur du corps 1 dans la zone des prolongements longitudinaux 6b et 7b, et viennent s'appliquer sur les faces externes respectives des prolongements longitudinaux 6b et 7b du corps 1.

Un avantage important de la position intérieure du renfort élastique 20 est d'assurer le complément de force de rappel élastique du corps 1 sans augmenter l'encombrement global du dispositif de raccordement. L'intérêt est de réduire ainsi l'encombrement transversal (distance entre les flasques 2 et 3), qui détermine le pas P entre une série de connecteurs parallèles (voir figure 34).

Le renfort élastique 20 permet en outre de renforcer la rigidité des lèvres longitudinales 6 et 7, afin d'additionner au mieux les effets ressort du corps 1 et du renfort élastique 20, et afin d'éviter la torsion des prolongements longitudinaux 6b et 7b.

Ces avantages sont indépendants de la forme et de l'agencement particuliers des arêtes tranchantes 9 et 10, et seraient obtenus également en associant le renfort élastique 20 à un corps tel que décrit dans les documents d'art antérieur précités.

Lors de l'utilisation, comme on le voit schématiquement sur la figure 19, une boucle de raccordement 100 (ou 101) telle que décrite précédemment reçoit un conducteur électrique 30 orienté transversalement et poussé longitudinalement selon la direction de l'axe 1-1 comme illustré par la flèche 31. Le conducteur électrique 30 comporte une âme métallique 30a entourée d'une gaine isolante 30b. Lors de la poussée 31 du conducteur 30 sur la boucle de raccordement 100, les arêtes tranchantes 9 et 10 mordent dans la gaine isolante 30b et viennent au contact de l'âme 30a.

Du fait que les arêtes tranchantes 9 et 10, dans la zone d'embouchure évasée d'introduction et de dénudage 8, vont à la fois en s'écartant l'une de l'autre vers l'extérieur et en s'écartant de l'axe longitudinal 1-1 à l'opposé des flasques 2 et 3, les arêtes tranchantes 9 et 10 ont une orientation qui favorise le dénudage et la retenue mécanique du conducteur 30. En outre, le dénudage est aussi favorisé par la forme hélicoïdale des arêtes tranchantes 9 et 10, forme qui résulte de la structure cylindrique des rebords latéraux 6a et 7a.

Du fait de la forme générale du corps 1, soit le conducteur 30 peut être engagé pour fixer son extrémité à la boucle de raccordement électrique 100 comme illustré sur la figure 19, soit un conducteur 130 peut être engagé selon une portion intermédiaire de conducteur comme illustré sur cette même figure 19, en relation avec une autre boucle de raccordement électrique 100a de même type.

Dans le mode de réalisation illustré sur les figures 19 et 20, on a constitué un assemblage de deux boucles de raccordement électrique opposées 100 et 100a. Pour cela, chaque corps de boucle de raccordement comporte une portion axiale d'assemblage respective 102 ou 102a, se développant à l'opposé de l'embouchure d'introduction et de dénudage 8 ou 8a, et conformée pour assurer un assemblage axial mâle-femelle avec la portion axiale d'assemblage correspondante d'un second corps de boucle de raccordement, l'ensemble permettant ainsi le raccordement de deux conducteurs électriques 30 et 130.

On considère maintenant les figures 20 et 21, qui illustrent en coupe partielle une structure complète de dispositif de raccordement électrique auto-dénudant, avec les deux boucles de raccordement 100 et 100a qui sont engagées dans un boîtier 40 isolant ayant au moins un passage 41 (deux passages 41 et 42 dans le mode de réalisation illustré) pour l'engagement d'un conducteur électrique à raccorder. Le boîtier 40 est associé, pour chaque passage 41 ou 42 et chaque boucle de connexion 100 et 100a, à un poussoir 43 ou 44 déplaçable longitudinalement et apte à pousser le conducteur respectif engagé dans le passage respectif 41 ou 42 pour l'engager dans la fente longitudinale de raccordement 5 ou 5a de la boucle de raccordement 100 ou 100a par l'embouchure évasée d'introduction et de dénudage 8 ou 8a.

La figure 20 illustre le dispositif avant l'introduction des conducteurs électriques 30 et 130, tandis que la figure 21 illustre le même dispositif après l'introduction des conducteurs électriques 30 et 130.

Dans les modes de réalisation des figures 1 à 21 qui viennent d'être décrits, le pont de liaison 4 qui relie l'un à l'autre les deux flasques opposés 2 et 3 est situé entre les bords longitudinaux respectifs 2b et 3b qui sont opposés à la fente longitudinale de raccordement 5, comme on le voit sur la figure 1.

De la sorte, le pont de liaison 4 peut occuper toute la longueur du corps 1 de la boucle 100, pour conférer une raideur relativement grande.

Dans ce cas, les moyens de retenue 11 sont disposés dans la zone de fente longitudinale de raccordement 5 qui est à l'écart de l'embouchure évasée d'introduction et de dénudage 8.

Selon une autre possibilité qui va être décrite dans les modes de réalisation des figures suivantes, le pont de liaison 4 qui relie les flasques 2 et 3 peut être situé sur les bords transversaux respectifs 2c, 3c qui sont opposés à l'embouchure évasée d'introduction et de dénudage 8, comme on le voit par exemple sur les figures 22 à 26.

Dans ce cas, les moyens de retenue 11 a sont disposés en opposition de la fente longitudinale de raccordement 5, soit entre les bords longitudinaux respectifs 2b et 3b des flasques 2 et 3, soit entre les bords transversaux 2d et 3d respectifs qui sont du côté de l'embouchure évasée d'introduction et de dénudage, au voisinage des bords longitudinaux 2b et 3b.

Dans ce mode de réalisation des figures 22 à 26, on retrouve également les lignes de pliage obliques 2a et 3a, et toutes les autres caractéristiques du mode de réalisation de la figure 1.

Sur la figure 23, on retrouve les mêmes moyens, et l'on distingue également l'angle de pliage β entre les deux zones de flasques de part et d'autre de la ligne de pliure oblique.

Les figures 24 et 25 illustrent les mêmes moyens, sous d'autres angles de vue, et la figure 26 montre la forme en V de la fente longitudinale de raccordement 5 comme on le voyait dans les modes de réalisation précédents et notamment sur la figure 17.

Ce mode de réalisation des figures 22 à 26 augmente encore la liberté de passage d'un conducteur qui, après introduction dans la fente longitudinale de raccordement 5, peut échapper au corps 1 aussi longtemps qu'il n'entre pas en collision avec les moyens de retenue 11 a.

Les figures 27, 28 et 29 illustrent un autre mode de réalisation dans lequel le pont de liaison 4 est également situé entre les bords transversaux respectifs opposés à l'embouchure évasée d'introduction et de dénudage 8, comme dans le mode de réalisation des figures 22 à 26, avec en outre l'ajout d'un renfort élastique rapporté 20 engagé à l'intérieur du corps 1. Le renfort élastique 20 est mieux visible sur la figure 27, et comporte des moyens similaires de ceux du renfort élastique 20 précédemment décrits en relation avec les figures 6 à 12.

Dans les modes de réalisation illustrés sur les figures 1 à 21, le pont de liaison 4 est cintré en demi-cercle ; On pourra cependant préférer un pont de liaison 4 à profil transversal en U à deux pliages d'angle, comme le pont de liaison 4 illustré dans les modes de réalisation des figures 22 à 33, car une telle structure augmente sensiblement la force de serrage élastique des lèvres longitudinales.

On considère maintenant les figures 30 et 31, qui illustrent en coupe partielle une structure complète de dispositif de raccordement électrique auto-dénudant, avec une boucle de raccordement 100 qui est engagée dans un boîtier 40 isolant ayant un passage 41 pour l'engagement d'un conducteur électrique à raccorder. Le boîtier 40 est associé à un poussoir 43 déplaçable longitudinalement et apte à pousser le conducteur respectif pour l'engager dans la fente longitudinale de raccordement 5 de la boucle de raccordement 100.

Dans ce mode de réalisation, le poussoir 43 a une seconde fonction de réglage de l'écartement des lèvres longitudinales de part et d'autre de la fente longitudinale de raccordement 5 en fonction du diamètre du conducteur engagé dans le passage 41. Pour cela, le poussoir 43 est conformé pour écarter plus ou moins la fente longitudinale de raccordement 5 selon le diamètre du conducteur à raccorder. En pratique, dans la réalisation illustrée, le poussoir 43 comporte une paroi médiane 43a qui vient s'engager à l'intérieur de la boucle de raccordement 100, et qui comporte des bossages latéraux, tels que le bossage 43b, aptes à venir porter sur les lèvres longitudinales de part et d'autre de la fente longitudinale de raccordement 5. Du fait de la forme en V de la fente longitudinale de raccordement 5, comme illustré sur les figures 17 et 26, on comprend que le déplacement longitudinal du poussoir 43 entraîne une variation d'écartement des lèvres longitudinales de la boucle de raccordement 100 de part et d'autre de la fente longitudinale de raccordement 5.

Sur la figure 30, le poussoir 43 est en position initiale, ou position permettant l'engagement d'un conducteur de gros diamètre, le diamètre pouvant aller jusqu'au diamètre du passage 41. Les bossages 43b sont alors engagés dans la fente longitudinale de raccordement 5 au voisinage de l'embouchure 8, produisant un écartement important des lèvres longitudinales de part et d'autre de la fente longitudinale de raccordement 5. De la sorte, les lèvres longitudinales peuvent pénétrer dans l'isolant du conducteur avec seulement une faible force qu'il faut appliquer sur le poussoir 43.

Si le conducteur est de plus petit diamètre, on se réfère alors à la figure 31, dans laquelle le poussoir 43 a pénétré sur une plus grande distance dans le corps 41, et les bossages 43b se trouvent alors en position de plus grande pénétration le long de la fente longitudinale de raccordement 5, laissant les lèvres longitudinales de la fente se rapprocher l'une de l'autre. Cette position est possible si le conducteur a un plus petit diamètre, permettant aux butées respectives 43c et 41 a de se rapprocher l'une de l'autre.

Ce mode de réalisation permet ainsi d'adapter l'écartement des lèvres en fonction du diamètre du conducteur, pour réduire la force de pénétration des arêtes tranchantes dans la gaine isolante du conducteur, et en évitant de mordre dans le conducteur lui-même.

On notera que cette disposition d'un poussoir agissant comme moyen de réglage d'écartement des lèvres peut s'appliquer à des structures de corps différentes, par exemple les structures décrites dans les documents d'art antérieur précités, en produisant les mêmes effets.

En alternative, la paroi médiane 43a peut être dépourvue de bossages mais peut coopérer avec des bossages ou nervures prévus sur le corps 1, pour remplir la même fonction de réglage d'écartement des lèvres.

Le mode de réalisation de la figure 32 reprend les mêmes éléments que le mode de réalisation de la figure 1, avec une forme différente de corps 1. Dans ce cas, le corps 1 a une hauteur H1 qui varie en fonction de la position le long de l'axe longitudinal I-I, le corps 1 ayant une plus faible hauteur au voisinage des moyens de retenue 11 et ayant une plus grande hauteur au voisinage de l'embouchure 8.

La figure 33 reprend le même principe que la figure 32, avec un dispositif ayant en outre un renfort élastique 20 rapporté dans le corps 1.

Sur la figure 34, trois connecteurs doubles 110, 111 et 112 tels que ceux des figures 20 et 21 sont associés dans un même boîtier 41, permettant la connexion de trois paires de conducteurs. A titre d'exemple, le connecteur double 110 permet la connexion d'un conducteur de gros diamètre 230 et d'un conducteur de petit diamètre 330, sans que cela nécessite une modification structurelle des boucles de raccordement correspondantes. La faible dimension transversale des boucles de raccordement selon l'invention permet de réaliser un tel connecteur à faible encombrement transversal, permettant un pas de connexion P de faible valeur, compatible avec les nécessités de gain de place de la connectique.

La présente invention n'est pas limitée aux modes de réalisation qui ont été explicitement décrits, mais elle en inclut les diverses variantes et généralisations contenues dans le domaine des revendications ci-après.

## Revendications

1. Dispositif de raccordement électrique auto-dénudant pour le raccordement d'au moins un conducteur électrique (30, 130) à âme conductrice (30a) entourée d'une gaine isolante (30b), le dispositif comprenant une boucle de raccordement (100, 101, 100a) à corps (1) conducteur élastiquement déformable ayant deux flasques opposés (2, 3), reliés l'un à l'autre par un pont de liaison (4), et se rapprochant l'un de l'autre jusqu'à deux lèvres longitudinales (6, 7) respectives séparées l'une de l'autre par une fente longitudinale de raccordement (5) se développant le long d'un axe longitudinal (I-I), le corps (1) ayant au moins une embouchure d'introduction et de dénudage (8) évasée en V et bordée par des arêtes tranchantes (9, 10), dans lequel :
- les lèvres longitudinales (6, 7) se raccordent chacune à un rebord latéral (6a, 7a) se développant latéralement depuis la fente longitudinale de raccordement (5) à l'opposé des flasques respectifs (2, 3),
- dans la zone d'embouchure évasée d'introduction et de dénudage (8), les lèvres longitudinales (6, 7) comportent chacune un prolongement longitudinal respectif (6b, 7b) ayant un tronçon du rebord latéral (6a, 7a) respectif et ayant l'une des arêtes tranchantes (9, 10) respective,
**caractérisé en ce que** :
- chaque arête tranchante (9, 10) se développe entièrement dans le rebord latéral (6a, 7a) respectif,
- les arêtes tranchantes (9, 10) de la zone d'embouchure évasée d'introduction et de dénudage (8) vont à la fois en s'écartant l'une de l'autre vers l'extérieur et en s'écartant depuis l'axe longitudinal (I-I) à l'opposé des flasques (2, 3).

2. Dispositif de raccordement électrique auto-dénudant selon la revendication 1, **caractérisé en ce que** les rebords latéraux (6a, 7a) ont chacun une forme en portion de cylindre à profil transversal curviligne ou en arc de cercle.

3. Dispositif de raccordement électrique auto-dénudant selon l'une des revendications 1 ou 2, **caractérisé en ce que** les arêtes tranchantes (9, 10) comportent des tronçons (9a, 10a) d'arête tranchante localement repliés vers l'intérieur pour retenir le conducteur électrique (30, 130).

4. Dispositif de raccordement électrique auto-dénudant selon l'une quelconque des revendications 1 à 3, **caractérisé en ce que**, en l'absence de contrainte extérieure exercée sur le corps (1) de boucle de raccordement, la fente longitudinale de raccordement (5) présente une largeur qui va en diminuant progressivement en direction de la zone d'embouchure évasée d'introduction et de dénudage (8).

5. Dispositif de raccordement électrique auto-dénudant selon la revendication 4, **caractérisé en ce que** les flasques (2, 3) comportent chacun une ligne de pliure en diagonale (2a, 3a) à partir de laquelle le flasque est plié vers l'intérieur.

6. Dispositif de raccordement électrique auto-dénudant selon l'une quelconque des revendications 1 à 5, **caractérisé en ce que** :
- le pont de liaison (4) relie les flasques (2, 3) selon leurs bords longitudinaux respectifs (2b, 3b) opposés à la fente longitudinale de raccordement (5),
- dans une zone distale de fente longitudinale de raccordement (5) à l'écart de l'embouchure évasée d'introduction et de dénudage (8), les lèvres longitudinales (6, 7) du corps (1) sont retenues l'une vers l'autre par des moyens de retenue (11) s'opposant à leur écartement relatif.

7. Dispositif de raccordement électrique auto-dénudant selon la revendication 6, **caractérisé en ce que** les moyens de retenue (11) comportent une patte (11 a) transversale venant s'encliqueter sur un décrochement opposé (11 b), réalisant un accrochage pivotant d'axe transversal (II).

8. Dispositif de raccordement électrique auto-dénudant selon l'une quelconque des revendications 1 à 5, **caractérisé en ce que** :
- le pont de liaison (4) relie les flasques (2, 3) selon leurs bords transversaux (2c, 3c) respectifs opposés à l'embouchure évasée d'introduction et de dénudage (8),
- selon une portion opposée à la fente longitudinale de raccordement (5), les flasques (2, 3) sont retenus l'un vers l'autre par des moyens de retenue (11a) s'opposant à leur écartement relatif.

9. Dispositif de raccordement électrique auto-dénudant selon l'une quelconque des revendications 1 à 8, **caractérisé en ce qu'**il comporte en outre un renfort élastique (20), rapporté, qui sollicite élastiquement les lèvres longitudinales (6, 7) l'une vers l'autre.

10. Dispositif de raccordement électrique auto-dénudant selon la revendication 9, **caractérisé en ce que** le renfort élastique (20) est une structure à fente longitudinale (21), avec des excroissances longitudinales (25, 26) venant serrer l'un vers l'autre les prolongements longitudinaux (6b, 7b) du corps (1).

11. Dispositif de raccordement électrique auto-dénudant selon l'une des revendications 9 ou 10, **caractérisé en ce que** le renfort élastique (20) est rapporté coulissant longitudinalement par rapport au corps (1) de boucle de raccordement, de sorte que sa position longitudinale est réglable pour adapter la force de serrage des lèvres longitudinales (6, 7) dans la zone d'embouchure évasée d'introduction et de dénudage (8).

12. Dispositif de raccordement électrique auto-dénudant selon l'une quelconque des revendications 9 à 11, **caractérisé en ce que** le renfort élastique (20) est engagé à l'intérieur du corps (1), avec ses deux excroissances longitudinales (25, 26) sortant à l'extérieur du corps (1) pour s'appliquer sur les faces externes respectives des prolongements longitudinaux (6b, 7b) du corps (1).

13. Dispositif de raccordement électrique auto-dénudant selon l'une quelconque des revendications 1 à 12, **caractérisé en ce que** le corps (1) de boucle de raccordement comporte une portion axiale d'assemblage (102, 102a), se développant à l'opposé de l'embouchure d'introduction et de dénudage (8, 8a), et conformée pour assurer un assemblage axial mâle-femelle avec une portion axiale d'assemblage correspondante d'un second corps de boucle de raccordement, l'ensemble permettant ainsi le raccordement de deux conducteurs électriques (30, 130).

14. Dispositif de raccordement électrique auto-dénudant selon l'une quelconque des revendications 1 à 13, **caractérisé en ce qu'**il comprend un boîtier (40) isolant dans lequel le corps (1) de boucle de raccordement est logé, le boîtier (40) isolant ayant au moins un passage (41, 42) pour l'engagement d'un conducteur électrique (30, 130) à raccorder, et ayant un poussoir (43, 44) apte à pousser le conducteur (30, 130) pour l'engager radialement dans la fente longitudinale de raccordement (5, 5a) par l'embouchure évasée d'introduction et de dénudage (8, 8a).

15. Dispositif de raccordement électrique auto-dénudant selon la revendication 14, **caractérisé en ce que** le poussoir (43) est conformé pour écarter plus ou moins la fente longitudinale de raccordement (5) selon le diamètre du conducteur (30, 130) à raccorder.

## Claims

1. Self-stripping electrical connection device for connecting at least one electrical conductor (30, 130) having a conducting core (30a) surrounded by an insulating sheath (30b), the device comprising a connecting loop (100, 101, 100a) having an elastically deformable conducting body (1) with two opposite flanges (2, 3) joined together by a linking bridge (4) and converging towards one another as far as two respective longitudinal lips (6, 7) separated from one another by a longitudinal connecting slot (5) extending along a longitudinal axis (I-I), the body (1) having at least one V-shaped flared insertion and stripping mouth (8) flanked by cutting edges (9, 10), in which:
- the longitudinal lips (6, 7) are each connected to a lateral rim (6a, 7a) extending laterally from the longitudinal connecting slot (5) in the opposite direction from the respective flanges (2, 3),
- in the flared insertion and stripping mouth (8) zone, the longitudinal lips (6, 7) each have a respective longitudinal extension (6b, 7b) having a portion of the respective lateral rim (6a, 7a) and having one of the respective cutting edges (9, 10),
**characterised in that**:
- each cutting edge (9, 10) extends entirely in the respective lateral rim (6a, 7a),
- the cutting edges (9, 10) of the flared insertion and stripping mouth (8) zone both diverge outwards from one another and diverge from the longitudinal axis (I-I) in the opposite direction from the flanges (2, 3).

2. Self-stripping electrical connection device according to claim 1, **characterised in that** the lateral rims (6a, 7a) are each shaped as a portion of a cylinder with a curved or arcuate transverse profile.

3. Self-stripping electrical connection device according to one of claims 1 and 2, **characterised in that** the cutting edges (9, 10) have cutting edge portions (9a, 10a) that are locally bent inwards in order to grip the electrical conductor (30, 130).

4. Self-stripping electrical connection device according to any one of claims 1 to 3, **characterised in that**, when no external stress is applied to the connecting loop body (1), the longitudinal connecting slot (5) has a width which narrows gradually towards the flared insertion and stripping mouth (8) zone.

5. Self-stripping electrical connection device according to claim 4, **characterised in that** the flanges (2, 3) each have a diagonal fold line (2a, 3a) along which the flange is bent inwards.

6. Self-stripping electrical connection device according to any one of claims 1 to 5, **characterised in that**:
- the linking bridge (4) joins the flanges (2, 3) together along their respective longitudinal edges (2b, 3b) on the opposite side to the longitudinal connecting slot (5),
- in a distal zone of the longitudinal connecting slot (5) away from the flared insertion and stripping mouth (8), the longitudinal lips (6, 7) of the body (1) are kept towards one another by retaining means (11) that oppose their relative separation.

7. Self-stripping electrical connection device according to claim 6, **characterised in that** the retaining means (11) comprise a transverse tab (11a) which clips onto a cutout (11b) opposite to create a pivoting attachment of transverse axis (II).

8. Self-stripping electrical connection device according to any one of claims 1 to 5, **characterised in that**:
- the linking bridge (4) joins the flanges (2, 3) along their respective transverse edges (2c, 3c) on the opposite side to the flared insertion and stripping mouth (8) ,
- along a portion opposite to the longitudinal connecting slot (5) the flanges (2, 3) are held towards one another by retaining means (11a) that oppose their relative separation.

9. Self-stripping electrical connection device according to any one of claims 1 to 8, **characterised in that** it further comprises an added elastic reinforcement (20) which urges the longitudinal lips (6, 7) elastically towards one another.

10. Self-stripping electrical connection device according to claim 9, **characterised in that** the elastic reinforcement (20) is a structure with a longitudinal slot (21) with longitudinal protrusions (25, 26) which clamps the longitudinal extensions (6b, 7b) of the body (1) towards one another.

11. Self-stripping electrical connection device according to one of claims 9 and 10, **characterised in that** the elastic reinforcement (20) is added on so that it can slide longitudinally with respect to the connecting loop body (1) so that its longitudinal position is adjustable so that the force with which the longitudinal lips (6, 7) are clamped together in the flared insertion and stripping mouth (8) zone can be adjusted.

12. Self-stripping electrical connection device according to any one of claims 9 to 11, **characterised in that** the elastic reinforcement (20) is engaged inside the body (1) with its two longitudinal protrusions (25, 26) emerging outside the body (1) to press on the respective external faces of the longitudinal extensions (6b, 7b) of the body (1).

13. Self-stripping electrical connection device according to any one of claims 1 to 12, **characterised in that** the connecting loop body (1) comprises an axial assembly portion (102, 102a), extending on the opposite side from the insertion and stripping mouth (8, 8a) and configured to allow male-female axial assembly with a corresponding axial-assembly portion of a second connecting loop body, the combination thus allowing two electrical conductors (30, 130) to be connected.

14. Self-stripping electrical connection device according to any one of claims 1 to 13, **characterised in that** it comprises an insulating housing (40) in which the connecting loop body (1) is housed, the insulating housing (40) having at least one passage (41, 42) into which to engage an electrical conductor (30, 130) that is to be connected, and having a pusher (43, 44) able to push the conductor (30, 130) to engage it radially in the longitudinal connecting slot (5, 5a) via the flared insertion and stripping mouth (8, 8a).

15. Self-stripping electrical connection device according to claim 14, **characterised in that** the pusher (43) is configured to open up the longitudinal connecting slot (5) to a greater or lesser degree according to the diameter of the conductor (30, 130) that is to be connected.

## Patentansprüche

1. Vorrichtung zum automatisch abisolierenden elektrischen Verbinden für das Verbinden mindestens eines elektrischen Leiters (30, 130) mit einer leitfähigen Seele (30a), die von einem isolierenden Mantel (30b) umgeben ist, wobei die Vorrichtung eine Befestigungsschleife (100, 101, 100a) mit einem leitfähigen, elastisch verformbaren Körper (1) aufweist, der zwei gegenüberliegende Schenkel (2, 3) hat, die über eine Verbindungsbrücke (4) miteinander verbunden sind und sich gegenseitig annähern, bis zu zwei längsverlaufenden Lippen (6, 7), die durch einen längsverlaufenden Verbindungsspalt (5) voneinander getrennt sind, der sich längs einer Längsachse (I-I) erstreckt, wobei der Körper (1) mindestens eine Einführ- und Freilegungsmündung (8) aufweist, die V-förmig aufgeweitet und durch Schneidkanten (9, 10) eingesäumt ist, bei der:
- sich die längsverlaufenden Lippen (6, 7) jeweils an einen seitlichen Rand (6a, 7a) anschliessen, der sich seitlich von dem längsverlaufenden Verbindungsspalt (5) entgegengesetzt zu den jeweiligen Schenkeln (2, 3) erstreckt,
- in der Zone der Einführ- und Freilegungsmündung (8) die längsverlaufenden Lippen (6, 7) jeweils eine längsverlaufende Verlängerung (6b, 7b) aufweisen, die einen Abschnitt des jeweiligen seitlichen Randes (6a, 7a) haben und eine der jeweiligen Schneidkanten (9, 10),
**dadurch gekennzeichnet, dass**:
- sich jede Schneidkante (9, 10) vollständig über den jeweiligen seitlichen Rand (6a, 7a) erstreckt,
- die Schneidkanten (9, 10) der Zone der aufgeweiteren Einführ- und Freilegungsmündung (8) sich gleichzeitig voneinander nach aussen hin entfernen und sich von der Längsachse (I-I) entgegengesetzt zu den Schenkeln (2, 3) entfernen.

2. Vorrichtung zum automatisch abisolierenden elektrischen Verbinden nach Anspruch 1, **dadurch gekennzeichnet, dass** die seitlichen Ränder (6a, 7a) jeweils die Form eines Zylinderabschnittes mit transversal krummlinigem oder kreisbogenförmigem Profil haben.

3. Vorrichtung zum automatisch abisolierenden elektrischen Verbinden nach einem der Ansprüche 1 oder 2, **dadurch gekennzeichnet, dass** die Schneidkanten (9, 10) Abschnitte (9a, 10a) von lokalen Schneidkanten aufweisen, die in Richtung zum Inneren rückgefaltet sind, um den elektrischen Leiter (30, 130) zu halten.

4. Vorrichtung zum automatisch abisolierenden elektrischen Verbinden nach irgendeinem der Ansprüche 1 bis 3, **dadurch gekennzeichnet, dass** bei Abwesenheit einer auf den Körper (1) der Befestigungsschleife ausgeübten externen Spannung der längsverlaufende Verbindungsspalt (5) eine Grösse hat, die sich progressiv in Richtung zur Zone der Einführ- und Freilegungsmündung (8) verringert.

5. Vorrichtung zum automatisch abisolierenden elektrischen Verbinden nach Anspruch 4, **dadurch gekennzeichnet, dass** die Schenkel (2, 3) jeweils eine diagonal verlaufende Falzkante (2a, 3a) aufweisen, von der ausgehend der Schenkel nach innen eingefalzt ist.

6. Vorrichtung zum automatisch abisolierenden elektrischen Verbinden nach irgendeinem der Ansprüche 1 bis 5, **dadurch gekennzeichnet, dass**:
- die Verbindungsbrücke (4) die Schenkel (2, 3) an ihren jeweiligen längsverlaufenden Rändern (2b, 3b) gegenüberliegend zu dem längsverlaufenden Verbindungsspalt (5) verbindet,
- in der distalen Zone des längsverlaufenden Verbindungsspaltes (5) im Abstand zu der erweiterten Einführ- und Freilegungsmündung (8) die längsverlaufenden Lippen (6, 7) des Körpers (1) durch Haltemittel (11) aneinander gehalten sind, entgegen ihrem relativen Abstand.

7. Vorrichtung zum automatisch abisolierenden elektrischen Verbinden nach Anspruch 6, **dadurch gekennzeichnet, dass** die Haltemittel (11) eine quer verlaufende Lasche (11a aufweisen, die auf einer entgegengesetzten Vertiefung (11b) zum Einrasten kommt, wodurch eine schwenkende Ankopplung einer quer verlaufenden Achse (II) realisiert wird.

8. Vorrichtung zum automatisch abisolierenden elektrischen Verbinden nach irgendeinem der Ansprüche 1 bis 5, **dadurch gekennzeichnet, dass**:
- die Verbindungsbrücke (4) die Schenkel (2, 3) an ihren jeweiligen quer verlaufenden Rändern (2c, 3c) verbindet entgegengesetzt zu der erweiterten Einführ- und Freilegungsmündung (8),
- die Schenkel (2, 3) längs eines dem längsverlaufenden Verbindungsspalt (5) gegenüberliegenden Abschnittes durch Haltemittel (11a) aneinander gehalten sind, die ihrem relativen Abstand gegenüberliegen.

9. Vorrichtung zum automatisch abisolierenden elektrischen Verbinden nach irgendeinem der Ansprüche 1 bis 8, **dadurch gekennzeichnet, dass** sie zusätzlich eine elastische Verstärkung (20) aufweist, die, wenn sie aufgesetzt ist, die längsverlaufenden Lippen (6, 7) elastisch gegeneinander verspannt.

10. Vorrichtung zum automatisch abisolierenden elektrischen Verbinden nach Anspruch 9, **dadurch gekennzeichnet, dass** die elastische Verstärkung (20) eine Struktur mit einem längsverlaufenden Spalt (21) ist, mit längsverlaufenden Vorsprüngen (25, 26), die die längsverlaufenden Verlängerungen (6b, 7b) des Körpers (1) gegeneinander pressen.

11. Vorrichtung zum automatisch abisolierenden elektrischen Verbinden nach Anspruch 9 oder 10, **dadurch gekennzeichnet, dass** die elastische Verstärkung (20) gegenüber dem Körper (1) der Befestigungsschleife längsverschieblich gehalten ist, derart, dass seine Position in Längsrichtung einstellbar ist, um die Presskraft der längsverlaufenden Lippen (6, 7) in der Zone der erweiterten Einführ- und Freilegungsmündung (8) einzustellen.

12. Vorrichtung zum automatisch abisolierenden elektrischen Verbinden nach irgendeinem der Ansprüche 9 bis 11, **dadurch gekennzeichnet, dass** die elastische Verstärkung (20) im Inneren des Körpers (1) in Eingriff steht, mit ihren zwei längsverlaufenden Vorsprüngen (25, 26), die aus dem Äusseren des Körpers (1) heraustreten, um sich an den jeweiligen externen Flächen der längsverlaufenden Verlängerungen (6b, 7b) des Körpers (1) anzulegen.

13. Vorrichtung zum automatisch abisolierenden elektrischen Verbinden nach irgendeinem der Ansprüche 1 bis 12, **dadurch gekennzeichnet, dass** der Körper (1) der Befestigungsschleife einen axialen Montageabschnitt (102, 102a) aufweist, der sich gegenüberliegend zu der Einführ- und Freilegungsmündung (8, 8a) erstreckt und ausgebildet ist, um eine axiale Stecker-Buchsenmontage mit einem axialen Montageabschnitt sicherzustellen, der mit einem zweiten Körper der Verbindungsbrücke korrespondiert, wobei die Anordnung auch einen Anschluss von zwei elektrischen Leitern (30, 130) gestattet.

14. Vorrichtung zum automatisch abisolierenden elektrischen Verbinden nach irgendeinem der Ansprüche 1 bis 13, **dadurch gekennzeichnet, dass** sie einen isolierenden Behälter (40) aufweist, in dem der Körper (1) der Befestigungsschleife angeordnet ist, wobei der isolierende Behälter (40) mindestens eine Passage (41, 42) für den Eingriff eines zu verbindenden elektrischen Leiters (30, 130) aufweist und einen Stössel (43, 44), der in der Lage ist, den Leiter (30, 130) zu stossen, zum radialen Eingriff in den längsverlaufenden Verbindungsspalt (5, 5a) durch die aufgeweitete Einführ- und Freilegungsmündung (8, 8a).

15. Vorrichtung zum automatisch abisolierenden elektrischen Verbinden nach Anspruch 14, **dadurch gekennzeichnet, dass** der Stössel (43) ausgebildet ist, um den längsverlaufenden Verbindungsspalt (5) mehr oder weniger gemäss dem Durchmesser des zu verbindenden Leiters (30, 130) aufzuweiten.
